# EUROPÄISCHE PATENTSCHRIFT

(11) **EP 1 807 609 B1**
(45) Veröffentlichungstag und Bekanntmachung des Hinweises auf die Patenterteilung: **24.08.2011**
(21) Anmeldenummer: 05799247.1
(22) Anmeldetag: 12.10.2005
(51) Int. Cl.: F01L 1/14, F01L 1/24, F01L 13/06, F01L 13/00

(54) **VENTILTRIEB EINER BRENNKRAFTMASCHINE**
VALVE DRIVE OF AN INTERNAL COMBUSTION ENGINE
MECANISME DE COMMANDE DE SOUPAPE DE MOTEUR A COMBUSTION INTERNE

(30) Priorität: 04.11.2004 DE 102004053202
(43) Veröffentlichungstag der Anmeldung: 18.07.2007
(73) Patentinhaber: Schaeffler Technologies GmbH & Co. KG, 91074 Herzogenaurach (DE)
(72) Erfinder: SCHMIDT, Volker, 91593 Burgbernheim (DE); BERGER, Michael, 91052 Erlangen (DE)
(86) Internationale Anmeldenummer: PCT/EP2005/010945
(87) Internationale Veröffentlichungsnummer: WO 2006/048101

(56) Entgegenhaltungen:
- DE-A1- 4 318 293
- DE-A1- 4 324 837
- DE-A1- 10 156 309
- US-A- 2 614 547
- US-A- 4 977 867
- PATENT ABSTRACTS OF JAPAN Bd. 1995, Nr. 05, 30. Juni 1995 (1995-06-30) & JP 07 042519 A (SUZUKI MOTOR CORP), 10. Februar 1995 (1995-02-10)

## Beschreibung

### Gebiet der Erfindung

Die Erfindung betrifft einen Ventiltrieb einer Brennkraftmaschine zur Betätigung eines Gaswechselventils. Dessen Bewegung folgt einem Hub eines Nockens sowie einem zum Hub des Nockens überlagerten und vom Hub des Nockens unabhängigen Hub einer hydraulischen Kraftaufbringeinrichtung. Hierzu ist ein Kolben der Kraftaufbringeinrichtung relativ zu einem Gehäuse der Kraftaufbringeinrichtung durch zeitlich variable Zufuhr eines im Druck einstellbaren Hydraulikmittels aus einer Hydraulikmittelleitung in einen vom Kolben und vom Gehäuse gebildeten Druckraum von einer ersten Endposition bis zu einer zweiten Endposition bewegbar.

### Hintergrund der Erfindung

Gattungsgemäße Ventiltriebe, bei denen sich der Hub des Gaswechselventils aus einer Überlagerung eines vom Nocken ausgehenden Hubs und eines variabel einstellbaren Hubs einer hydraulischen Kraftaufbringeinrichtung, die vom Nocken unabhängig auf die Bewegung des Gaswechselventils einwirkt, zusammensetzt, sind im Stand der Technik bekannt. So beschreibt beispielsweise die DE 101 56 309 A1 einen Tassenstößel-Ventiltrieb mit hydraulischer Kraftaufbringeinrichtung. Diese dient dazu, einen durch den Nocken erzeugten Hub einem vom Nocken unabhängigen Hub am Gaswechselventil zu überlagern. Hierzu befindet sich zwischen der Innenseite des Tassenbodens und dem Ventilschaft ein Druckkolben, dessen Relativbewegung zum Tassenstößel durch Volumenänderung eines zum Druckkolben angrenzenden Druckraums erzeugt wird. Der Druckraum ist seinerseits über Kanäle im Inneren des Tassenstößels sowie in der Stößelführung der Brennkraftmaschine an eine im Druck bzw. Volumenstrom einstellbare Hydraulikversorgung angeschlossen.

In der ebenfalls gattungsgemäßen DE 43 18 293 A1 ist ein Schlepphebeltrieb mit einem Schwenklager vorgeschlagen, dessen Lagerpunkt für den Schlepphebel durch Absteuern von Hydraulikmittel aus dem Druckraum der Kraftaufbringeinrichtung mittels eines Steuerventils absenkbar ist. Durch die Absenkung des Lagerpunktes wird der Nockenhub kinematisch auf den Lagerpunkt und das Gaswechselventil aufgeteilt, so dass sich eine Reduzierung des auf das Gaswechselventil übertragenen Hubs ergibt.

Wenngleich mit den vorbenannten Ventiltrieben bereits eine weitgehend variable Beeinflussung des vom Nocken ausgehenden Ventilhubs möglich ist, wobei teilweise auch Mittel zum Abbremsen der Kolbenbewegung bei Erreichen der Endpositionen vorgesehen sind, haben die vorbekannten Systeme einige Nachteile. So ist der Kolben der DE 101 56 309 A1 als Stufenkolben ausgebildet, der mit einem zylindrischen Ringabschnitt Hydraulikmittel aus einem am Tassenboden befindlichen Ringraum verdrängt. Das Abbremsen des Kolbens bei Erreichen der Endposition soll dabei durch Verdrängung des Hydraulikmittels aus dem Ringraum über Führungsspalte zwischen Ringabschnitt und Ringraum erzeugt werden. Eine solche Ausgestaltung bedingt jedoch Doppelpassungen der Komponenten, so dass die hydraulische Kraftaufbringeinrichtung mit erheblichem Fertigungs- und Qualitätssicherungsaufwand und folglich hohen Herstellkosten verbunden ist. Überdies wird der Kolben daran gehindert, die Endposition mit hoher Beschleunigung und somit möglichst schnell zu verlassen, da der Ringraum über die engen Führungsspalte zunächst wieder mit Hydraulikmittel befüllt werden muss.

In der DE 43 18 293 A1 befindet sich zwischen dem Gehäuse des Schwenklagers und der Hydraulikmittelversorgung ein Kugelrückschlagventil. Dieses ist jedoch montageunfreundlich im Zylinderkopf der Brennkraftmaschine angeordnet und ist darüber hinaus prinzipbedingt im Durchfluss beschränkt. Insofern ist auch hier eine hohe Beschleunigung des Kolbens bei Verlassen seiner Endposition nur eingeschränkt umsetzbar.

Als nachteilig bei beiden oben genannten Schriften ist ferner der von der Viskosität und somit insbesondere von der Temperatur des Hydraulikmittels abhängige Abbremsverlauf des Kolbens bei Erreichen der Endposition anzusehen. Sowohl die Verdrängung des Hydraulikmittels über Ringspalte, wie sie in der DE 101 56 309 A1 vorgesehen sind, als auch die Verbindung des Druckraums mit einer relativ langen Drosselleitung gemäß der DE 43 18 293 A1 führt zu einer erheblichen Abhängigkeit des Abbremsverlaufs von der Viskosität des Hydraulikmittels. Diese Abhängigkeit ist jedoch keinesfalls erwünscht, zumal die sehr breite Betriebstemperaturspanne der Brennkraftmaschine zu extrem unterschiedlichen und nur mit hohem elektrohydraulischen Steuerungsaufwand zu egalisierenden Abbremsverläufen des Kolbens führen würde.

### Aufgabe der Erfindung

Der vorliegenden Erfindung liegt daher die Aufgabe zugrunde, einen Ventiltrieb der eingangs genannten Art so fortzubilden, dass die aufgezeigten Nachteile vermieden werden. Der Druckraum soll also mit einer hydraulisch wirkenden Vorrichtung ausgestattet sein, die sowohl einen gezielten und von der Viskosität des Hydraulikmittels möglichst unabhängigen Abbremsverlauf des Kolbens bei Erreichen der Endposition ermöglicht. Gleichzeitig soll eine schnelle Beschleunigung des Kolbens bei Verlassen der Endposition realisierbar sein. Der Ventiltrieb soll ferner in einfacher Weise und unter Großserienbedingungen kostengünstig herstellbar sein.

### Zusammenfassung der Erfindung

Die Lösung dieser Aufgabe ergibt sich aus den Merkmalen des Anspruchs 1, während vorteilhafte Weiterbildungen und Ausgestaltungen den Unteransprüchen entnehmbar sind.

Demnach wird die Aufgabe dadurch gelöst, dass der Druckraum sowohl über ein im Gehäuse angeordnetes und zum Druckraum hin öffnendes Absperrmittel als auch über wenigstens einen Durchtritt im Gehäuse mit der Hydraulikmittelleitung verbunden ist. Dabei ist der Durchtritt aufgrund Überdeckung durch eine Außenmantelfläche des Kolbens in dessen erster Endposition zumindest teilweise versperrt.

Gegenstand der vorliegenden Erfindung ist somit ein kostengünstig herzustellender Ventiltrieb, der es ermöglicht, den Hub eines Nockens und einen vom Hub des Nockens unabhängigen Hub einer hydraulischen Kraftaufbringeinrichtung am Gaswechselventil zu überlagern. Für die Güte der Ventiltriebsfunktion entscheidend ist dabei der Bewegungsverlauf des Kolbens bei Erreichen und bei Verlassen der ersten Endposition. Bei Erreichen der ersten Endposition ist es erstrebenswert, dass die Bewegung des Kolbens von einer hohen auf eine kleine Geschwindigkeit zügig abgebremst wird, um gleichzeitig ein sanftes Aufsetzen des Gaswechselventils in seinen Ventilsitz zu gewährleisten. Die hydraulische Kraftaufbringeinrichtung soll ferner Hübe am Gaswechselventil mit großem Zeitquerschnitt erzeugen können, wozu eine hohe Geschwindigkeit des Kolbens zwischen der ersten und der zweiten Endposition erforderlich ist.

Eine bevorzugte Ausgestaltung des Ventiltriebs sieht nach Anspruch 2 vor, dass der Druckraum sowohl über den Durchtritt als auch über einen Drosselquerschnitt mit der Hydraulikmittelleitung verbunden ist. Dabei soll der Drosselquerschnitt im wesentlichen blendenförmig ausgebildet sein. Ein derartiger Drosselquerschnitt erzeugt einen von der Viskosität des Hydraulikmittels weitgehend unabhängigen und somit einen über der Betriebstemperatur der Brennkraftmaschine ausreichend gleichmäßigen Abbremsverlauf des Kolbens, während der Durchtritt konsequent auf ein schnelles Entleeren und Befüllen des Druckraums hin ausgelegt werden kann.

In einer besonders zweckmäßigen Ausgestaltung gemäß Anspruch 3 verfügt der erfindungsgemäße Ventiltrieb über eine hydraulische Ventilspielausgleichsvorrichtung, die in einer hohlzylindrischen Ausnehmung des Kolbens angeordnet ist. Hierdurch ist es sowohl möglich, die durch mechanisches Ventilspiel bedingten Steuerzeitenschwankungen der Brennkraftmaschine zu minimieren als auch die Bewegung des Kolbens mit derjenigen des Gaswechselventils zu synchronisieren. Diese Synchronisation begünstigt in erheblicher Weise einen gleichmäßigen Abbremsverlauf des Kolbens. So könnte umgekehrt ein großes mechanisches Ventilspiel dazu führen, dass der Kolben nicht rechtzeitig abgebremst werden würde und folglich das Gaswechselventil mit hinsichtlich Ventiltriebsgeräusch und -verschleiß unzulässig hoher Geschwindigkeit auf seinen Ventilsitz aufschlagen würde.

Laut Anspruch 4 ist es vorteilhaft, die zweite Endposition des Kolbens durch Anschlagmittel zu definieren. Hierdurch wird zum einen ein Überschwingen des Kolbens über die zweite Endposition hinaus, wie es bei einer Fehlfunktion des Ventiltriebs beispielsweise aufgrund eines zu hohen Drucks in der Hydraulikmittelleitung auftreten kann, wirkungsvoll verhindert. Zum anderen wird der Kolben gegen Herausfallen aus dem Gehäuse im noch nicht montierten Zustand des Ventiltriebs gesichert.

Zusätzlich oder alternativ zu diesem Anschlagmittel kann sich der Druckraum gemäß Anspruch 5 auch üben eine Ablaufleitung für das Hydraulikmittel entlasten, wenn der Kolben die zweite Endposition erreicht. Hierzu befindet sich im Gehäuse wenigstens eine Auslassöffnung, die von der Außenmantelfläche des Kolbens bei Erreichen der zweiten Endposition höchstens teilweise versperrt ist und somit den Druckraum mit der Ablaufleitung verbindet.

Vorteilhaft an dieser Ausgestaltung ist einerseits eine reduzierte mechanische Belastung der Anschlagmittel und andererseits die Möglichkeit, steifigkeitsmindernde Gasblasen im Hydraulikmittel aus dem Druckraum zu spülen.

Nach Anspruch 6 ist es vorteilhaft, wenn das Absperrmittel ein Kugelrückschlagventil ist. Derartige Kugelrückschlagventile haben sich in der Praxis vielfach bewährt und sind kostengünstig herstellbar.

Eine besonders bevorzugte Ausführung des Ventiltriebs ergibt sich nach Anspruch 7, wenn der Kolben in einem Schwenklager angeordnet ist, das einen Schlepphebel schwenkbar lagert. Zu diesem Zweck ist ein den Schlepphebel lagernder Ausgleichskolben der hydraulischen Ventilspielausgleichsvorrichtung im Kolben längsbeweglich geführt. Dabei ist es nach Anspruch 8 zweckmäßig, in den Schlepphebel eine drehbar gelagerte Rolle als reibungsarme Anlauffläche zum Nocken zu integrieren.

Der Ventiltrieb soll gemäß Anspruch 9 auch einen Sekundärhub des Gaswechselventils während einer hubfreien Grundkreisphase des Nockens ermöglichen. Hieraus ergeben sich vorteilhafte Möglichkeiten, Abgas in hohen und genau einstellbaren Mengen intern rückzusaugen. Diese Form der Abgasrücksaugung ist insbesondere Grundlage für einen Betrieb der Brennkraftmaschine bei homogener und sich selbst zündender Ladung. Ein derartiges, auch als HCCl-Verfahren (Homogenous Charge Compression Ignition) bezeichnetes Brennverfahren ist sowohl bei selbst gezündeten Diesel-Brennkraftmaschinen als auch bei fremd gezündeten Otto-Brennkraftmaschinen zumindest im Teillastbetrieb der Brennkraftmaschine hauptsächlich zum Zweck der Emissionsreduzierung einsetzbar. Der Verbrennungsablauf wird beim HCCl-Verfahren im Wesentlichen durch Steuerung der Ladungszusammensetzung und des Ladungstemperaturverlaufs festgelegt. Es zeigt sich, dass bei diesem Brennverfahren eine hohe Ladungstemperatur zur Steuerung des Zündzeitpunktes erwünscht ist. Ein sehr wirksames Mittel zur Erhöhung der Ladungstemperatur ist die Erhöhung des Restgasgehalts, d.h. die Erhöhung des Gehalts an nicht ausgespültem oder ausgespültem und in den Zylinder wieder rückgeführten Abgas des vorhergehenden Verbrennungszyklus in der Zylinderladung für den nächsten Verbrennungszyklus. Dabei muss der Restgasgehalt auf den Betriebspunkt der Brennkraftmaschine vollvariabel angepasst werden können, wobei Restgasmengen von 60% der Zylinderladung und mehr erforderlich sein können. Restgasanteile können in dieser Höhe nicht mehr über eine interne Abgasrückführung durch konventionelle Ventilüberschneidung oder über eine Einrichtung zur externen Abgasrückführung bereitgestellt werden. Überdies reagiert das HCCl-Verfahren mit unakzeptablen Verbrennungsabläufen äußerst sensibel auf Änderungen der Ladungseigenschaften, so dass neben der Bereitstellung von Restgas in der benötigten Menge ebenfalls eine verbrennungszyklustreue, hochpräzise und zylinderindividuelle Dosierung des Restgasanteils erforderlich ist.

Der Sekundärhub erfolgt nach Anspruch 10 bevorzugt an einem Auslassventil. Im Falle der oben erläuterten Abgasrücksaugung wird bereits in den Auslasskanal ausgeschobenes Abgas während des Ansaugtakts der Brennkraftmaschine über das dann nochmalig geöffnete Auslassventil in den Brennraum rückgesaugt. Demgegenüber besteht aber auch die Möglichkeit, den erfindungsgemäßen Ventiltrieb als Motorbremse insbesondere bei luftverdichtenden Brennkraftmaschinen zur sicherheitsrelevanten Ergänzung der Betriebsbremse zu betreiben. Solche Motorbremsen werden üblicherweise als Dauerbremse bei Nutzfahrzeugen eingesetzt und basieren auf dem Prinzip, dass das Schleppmoment der sich im Schubbetrieb befindlichen und nicht befeuerten Brennkraftmaschine durch Erhöhung der Ladungswechselarbeit erheblich gesteigert werden kann und das Fahrzeug dadurch abgebremst wird. In diesem Fall wird das Auslassventil während der Verdichtungsphase nochmais geöffnet, so dass die Zylinderladung nicht gasfederartig komprimiert, sondern unter Aufbringung von Ausschiebearbeit in den Auslasskanal geschoben wird.

Hinsichtlich der Abgasrücksaugung kann es gemäß Anspruch 11 aber auch zweckmäßig sein, dass der Sekundärhub an einem Einlassventil erfolgt. In dieser alternativen Ausgestaltung wird Abgas im Ausschiebetakt der Brennkraftmaschine bei nochmalig geöffnetem Einlassventil in den Einlasskanal ausgeschoben und während des Ansaugtakts in den Brennraum rückgesaugt.

Eine Kombination dieser vorgenannten Möglichkeiten der Abgasrücksaugung ist ebenfalls möglich. Demnach kann es zur Einstellung von Menge und Temperatur des Restgases vorteilhaft sein, sowohl Abgas aus dem Einlasskanal als auch aus dem Auslasskanal rückzusaugen.

Als Hydraulikmittel wird nach Anspruch 12 der Einfachheit halber das Schmieröl der Brennkraftmaschine verwendet. Denkbar ist demgegenüber aber auch die Verwendung beliebig anderer geeigneter Fluide in einem Hydraulikmittelkreislauf, der dann vom Schmierölkreislauf der Brennkraftmaschine zu separieren wäre.

### Kurze Beschreibung der Zeichnung

Weitere Merkmale der Erfindung ergeben sich aus der nachfolgenden Beschreibung und aus den Zeichnungen, in denen ein Schlepphebeltrieb als Ausführungsbeispiel des erfindungsgemäßen Ventiltriebs dargestellt ist. Es zeigen:
- Figur 1: den Schlepphebeltrieb bei geschlossenem Gaswechsel- ventil mit einem längsgeschnittenen Schwenklager,
- Figur 2: eine vergrößerte Darstellung des Schwenklagers gemäß Figur 1,
- Figur 3: den Schlepphebeltrieb gemäß Figur 1 bei geöffnetem Gas- wechselventil,
- Figur 4: eine vergrößerte Darstellung des Schwenklagers gemäß Figur 3.

### Ausführliche Beschreibung der Zeichnungen

In den Figuren 1 bis 4 ist der erfindungsgemäße Ventiltrieb 1 am Beispiel eines Schlepphebeltriebs 2 für eine Brennkraftmaschine offenbart. Wie in Figur 1 dargestellt, befindet sich in einer hohlzylindrischen Ausnehmung 3 der Brennkraftmaschine ein Schwenklager 4, das einen Schlepphebel 5 in Betätigungsrichtung eines Gaswechselventils 6 schwenkbar lagert. Eine im Schlepphebel 5 drehbar gelagerte Rolle 7 dient als reibungsarme Anlauffläche 8 zu einem Nocken 9. Der Nocken 9 hat eine Nockenerhebungsphase 10, die einen Hub am Gaswechselventil 6 erzeugt, und eine hubfreie Grundkreisphase 11.

Das Schwenklager 4 ist Bestandteil einer hydraulischen Kraftaufbringeinrichtung 12 und ist in Figur 1 sowie vergrößert in Figur 2 für eine erste Endposition "A" eines Kolbens 13 dargestellt. Das Gaswechselventil 6 ist dabei geschlossen, da gleichzeitig der Nocken 9 mit seiner Grundkreisphase 11 an der Rolle 7 anliegt.

In einer Innenmantelfläche 14 eines topfartigen Gehäuses 15 ist der Kolben 13 mit einer Außenmantelfläche 16 längsbeweglich geführt. In der ersten Endposition "A" liegt eine Stirnfläche 17 des Kolbens 13 auf einem Boden 18 des Gehäuses 15 an. Der Boden 18 hat eine Einformung 19 zur Aufnahme eines Absperrmittels 20 für einen innerhalb des Gehäuses 15 befindlichen Druckraum 21, der durch die Stirnfläche 17 des Kolben 13 begrenzt wird. Das Abspermittel 20 ist in diesem Ausführungsbeispiel als Kugelrückschlagventil 22 ausgebildet, das zum Druckraum 21 hin öffnet und eine hydraulische Verbindung zwischen, wenigstens einem im Boden 18 des Gehäuses 15 angeordneten Kanal 23 sowie dem Druckraum 21 herstellt.

Der Kanal 23 steht seinerseits in hydraulischer Verbindung mit einer in die Ausnehmung 3 mündenden Hydraulikmittelleitung 24. Diese ist ebenfalls Bestandteil der hydraulischen Kraftaufbringeinrichtung 12 und dient zur Versorgung des Druckraums 21 mit Hydraulikmittel, dessen Druck über eine schematisch dargestellte hydraulische Ansteuervorrichtung "S-P" einstellbar ist.

Über eine weitere mit der Hydraulikmittelleitung 24 kommunizierende Zuleitung 25 besteht über einen oder mehrere in die Innenmantelfläche 14 des Gehäuses 15 mündende Durchtritte 26 ebenfalls Verbindung zum Druckraum 21. Dabei sind die Durchtritte 26 in der ersten Endposition "A" des Kolbens 13 teilweise oder vollständig durch die Außenmantelfläche 16 des Kolbens 13 versperrt. Die Zuleitung 25 ist vorzugsweise so gestaltet, dass der Hydraulikmittelleitung 24 eine Ringnut 27 in einer Außenmantelfläche 28 des Gehäuses 15 zugeordnet ist, wobei von der Ringnut 27 auch der zum Kugelrückschlagventil 22 führende Kanal 23 ausgeht. Alternativ kann es selbstverständlich auch vorgesehen sein, eine gleichwirkende Ringnut in der Ausnehmung 3 anzuordnen.

Das Schwenklager 4 verfügt in dem dargestellten Ausführungsbeispiel über eine hydraulische Ventilspielausgleichsvorrichtung 29, die in einer hohlzylindrischen Ausnehmung 30 des Kolbens 13 angeordnet ist und in bekannter Weise einen den Schlepphebel 5 lagernden Ausgleichskolben 31 und einen Arbeitsraum 32 aufweist, dem über eine Versorgungsleitung 33 eine Hydraulikmittelversorgung "S-LA" zugeordnet ist.

Um eine unerwünschte Beabstandung einer dem Schlepphebel 5 abgewandten Stirnseite 34 des Gehäuses 15 zu einem Grund 35 der Ausnehmung 3 infolge dazwischen aufgestauten Hydraulikmittels zu vermeiden, ist der Grund 35 über eine Entlastungsleitung 36 mit einem drucklosen oder druckarmen Reservoir "T" verbunden. Durch die druckentlastende Wirkung der Entlastungsleitung 36 ist es also nicht erforderlich, das Gehäuse 15 gegen unerwünschte Längsbewegung infolge aufgestauten Hydraulikmittels in der Ausnehmung 3 der Brennkraftmaschine zu sichern.

In den Figuren 3 und 4 befindet sich der Kolben 13 in einer zweiten Endposition "B" und das Gaswechselventil 6 ist geöffnet, wobei der Nocken 9 nach wie vor mit seiner Grundkreisphase 11 die Rolle 7 kontaktiert. Die Bewegung des Kolbens 13 von der ersten Endposition "A" in die zweite Endposition "B" ist im Folgenden mit Bezug auf Figur 4 beschrieben. Der Kolben 13 verlässt die erste Endposition "A" mit hoher Beschleunigung, indem zunächst ein Hauptvolumenstrom druckbeaufschlagten Hydraulikmittels aus der Hydraulikmittelleitung 24 über den Kanal 23 bei geöffnetem Kugelrückschlagventil 22 in den Druckraum 21 gelangt. Bei der weiteren Bewegung des Kolbens 13 werden die Durchtritte 26 sukzessiv von der Außenmantelfläche 16 des Kolbens 13 freigegeben, so dass dann das Hydraulikmittel widerstandsarm über das Kugelrückschlagventil 22 und gleichzeitig über die Zuleitung 25 und über die Durchtritte 26 in den Druckraum 21 gelangen kann. Das widerstandsarme Zuströmen des Hydraulikmittels in den Druckraum 21 erzeugt eine hohe Geschwindigkeit des Kolbens 13, so dass folglich die zweite Endposition "B" in kurzer Zeit erreicht wird. Dies ist besonders bei hohen Drehzahlen der Brennkraftmaschine vorteilhaft, um auch dann einen großen Zeitquerschnitt des von der hydraulischen Kraftaufbringeinrichtung 12 erzeugten Hub am Gaswechselventil 6 zu realisieren.

Der Kolben 13 wird im Bereich der zweiten Endposition "B" durch Anschlagmittel 37 wieder bis zum Stillstand abgebremst. Als Beispiel für ein solches Anschlagmittel 37 ist in einem Einstich 38 des Gehäuses 15 ein Ringkörper 39 eingelegt, dessen Innendurchmesser kleiner als desjenigen der Innenmantelfläche 14 des Gehäuses 15 ist. Ein Überschreiten der zweiten Endposition "B" des Kolbens 13 wird dadurch verhindert, dass ein unterer Absatz 40 einer Ringnut 41 des Kolbens 13 gegen den Ringkörper 39 anschlägt. Die Ringnut 41 ist dabei so breit zu gestalten, dass das Erreichen der ersten Endposition "A" nicht durch Kontakt eines oberen Absatzes 42 der Ringnut 41 mit dem Ringkörper 39 behindert wird. Als nicht dargestellte Variante eines gleichwirkenden Anschlagmittel ist ebenfalls eine umgekehrte Anordnung denkbar.

Dabei würde sich ein Ringkörper in einem Außeneinstich des Kolbens 13 mit dem Kolben 13 mitbewegen und in der zweiten Endposition "B" gegen einen Absatz einer im Gehäuse 15 befindlichen Ringnut anschlagen.

Alternativ oder ergänzend ist auch ein hydraulisches Abbremsen des Kolbens 13 möglich, indem die Außenmantelfläche 16 des Kolbens 13 im Bereich der zweiten Endposition "B" eine oder mehrere Auslassöffnungen 43 freigibt, die eine als Rücklauf "R" dienende Ablaufleitung 44 mit dem Druckraum 21 verbinden. Der Kolben 13 regelt in diesem Fall also seine zweite Endposition "B" selbsttätig, indem er die Auslassöffnungen 43 gerade so weit öffnet, dass das in den Druckraum 21 zugeführte Hydraulikmittelvolumen dem aus dem Druckraum 21 in die Ablaufleitung 44 abgeführten Hydraulikmittelvolumen entspricht.

Es sei an dieser Stelle jedoch ausdrücklich erwähnt, dass die Variabilität der hydraulischen Kraftaufbringeinrichtung hinsichtlich des Hubs des Kolbens 13 nicht dadurch limitiert ist, dass der Kolben 13 die zweite Endposition "B" erreichen muss. Vielmehr ist es durch geeignete Ansteuerung der hydraulischen Ansteuervorrichtung "S-P" möglich, dass der Kolben 13 in jeder beliebigen Position zwischen der ersten Endposition "A" und der zweiten Endposition "B" zum Stillstand kommt, um anschließend zur Endposition "A", wie nachfolgend beschrieben, zurückzukehren.

Eine Rückbewegung des Kolbens 13 in Richtung der ersten Endposition "A" beginnt dann, wenn die hydraulische Ansteuervorrichtung "S-P" einen Ablauf des Hydraulikmittels aus dem Druckraum 21 gestattet. Der Ablauf des Hydraulikmittels erfolgt -gegebenenfalls nach Verschließen der Auslassöffnungen 43-ledigilch über die Durchtritte 26 und die Zuteilung 25 in die Hydraulikmittelleitung 24, da das Kugelrückschlagventil 22 zum Kanal 23 jetzt geschlossen ist. Kurz vor Erreichen der ersten Endposition "A" wird der Kolben 13 abgebremst, indem seine Außenmantelfläche 16 die Durchtritte 26 sukzessiv verschließt. Ein sanftes Aufsetzen der Stirnfläche 17 des Kolbens 13 auf den Boden 18 des Gehäuses 15 kann dadurch gewährleistet werden, dass wenigstens einer der Durchtritte 26 in der ersten Endposition "A" nicht vollständig versperrt ist und nur einen kleinen Volumenstrom des Hydraulikmittels bei entsprechend reduzierter Geschwindigkeit des Kolbens 13 aus dem Druckraum 21 entweichen lässt.

Eine bevorzugte Alternative besteht in der Möglichkeit, den Druckraum 21 über einen blendenförmigen Drosselquerschnitt 45 mit der Zuleitung 25 zu verbinden. Mit Hilfe eines solchen Drosselquerschnitts 45 kann ein von der Viskosität des Hydraulikmittels weitgehend unabhängiger Abbremsverlauf des Kolbens 13 bei Erreichen der ersten Endposition "A" gewährleistet werden. Damit sich die Bremswirkung des Drosselquerschnitts 45 optimal entfaltet, ist es zweckmäßig die Durchtritte 26 bereits vor Erreichen der ersten Endposition "A" durch die Außenmantelfläche 16 des Kolbens 13 vollständig zu verschließen.

Der erfindungsgemäße Ventiltrieb 1 wurde am Beispiel eines Schlepphebelventiltriebs 2 mit einem Schwenklager 4 als bevorzugte Ausführungsform erläutert. Der Erfindungsgedanke lässt sich jedoch gleichermaßen in anderen Ventiltriebsbauformen, wie beispielsweise bei Tassentrieben oder Stößelstangentrieben umsetzen. Vom Schutzbereich der Erfindung sollen ferner auch Ventiltriebe umfasst sein, die durch Koppelmittel umschaltbar ausgebildet sind, um Hübe mehrerer Nocken in Abhängigkeit vom Koppelzustand selektiv auf das Gaswechselventil 6 zu übertragen. Dies gilt gleichermaßen für Ventiltriebe, die den Hub des Gaswechselventils 6 mittels einem Nocken und weiteren Verstellelementen kontinuierlich variieren.

### Liste der Bezugszahlen und -zeichen

- 1: Ventiltrieb
- 2: Schlepphebeltrieb
- 3: Ausnehmung
- 4: Schwenklager
- 5: Schlepphebel
- 6: Gaswechselventil
- 7: Rolle
- 8: Anlauffläche
- 9: Nocken
- 10: Nockenerhebungsphase
- 11: Grundkreisphase
- 12: Kraftaufbringeinrichtung
- 13: Kolben
- 14: Innenmantelfläche
- 15: Gehäuse
- 16: Außenmantelfläche
- 17: Stirnfläche
- 18: Boden
- 19: Einformung
- 20: Absperrmittel
- 21: Druckraum
- 22: Kugelrückschlagventil
- 23: Kanal
- 24: Hydraulikmittelleitung
- 25: Zuleitung
- 26: Durchtritt
- 27: Ringnut
- 28: Außenmantelfläche
- 29: Ventilspielausgleichsvorrichtung
- 30: Ausnehmung
- 31: Ausgleichskolben
- 32: Arbeitsraum
- 33: Versorgungsleitung
- 34: Stirnseite
- 35: Grund
- 36: Entlastungsleitung
- 37: Anschlagmittel
- 38: Einstich
- 39: Ringkörper
- 40: unterer Absatz
- 41: Ringnut
- 42: oberer Absatz
- 43: Auslassöffnung
- 44: Ablaufleitung
- 45: Drosselquerschnitt

- A: erste Endposition
- B: zweite Endposition
- S-P: Ansteuervorrichtung
- S-LA: Hydraulikmittelversorgung
- T: Reservoir
- R: Rücklauf

## Patentansprüche

1. Ventiltrieb (1) einer Brennkraftmaschine zur Betätigung eines Gaswechselventils (6), dessen Bewegung einem Hub eines Nockens (9) sowie einem dem Hub des Nockens (9) überlagerten und vom Hub des Nockens (9) unabhängigen Hub einer hydraulischen Kraftaufbringeinrichtung (12) folgt, indem ein Kolben (13) der Kraftaufbringeinrichtung (12) relativ zu einem Gehäuse (15) der Kraftaufbringeinrichtung (12) durch zeitlich variable Zufuhr eines im Druck einstellbaren Hydraulikmittels aus einer Hydraulikmittelleitung (24) in einen vom Kolben (13) und vom Gehäuse (15) gebildeten Druckraum (21) von einer ersten Endposition (A) bis zu einer zweiten Endposition (B) bewegbar ist, **dadurch gekennzeichnet dass** der Druckraum (21) sowohl über ein im Gehäuse (15) angeordnetes und zum Druckraum (21) hin öffnendes Absperrmittel (20) als auch über wenigstens einen Durchtritt (26) im Gehäuse (15) mit der Hydraulikmittelleitung (24) verbunden ist, wobei der Durchtritt (26) aufgrund Überdeckung durch eine Außenmantelfläche (16) des Kolbens (13) in dessen erster Endposition (A) zumindest teilweise versperrt ist.

2. Ventiltrieb nach Anspruch 1, **dadurch gekennzeichnet, dass** der Druckraum (21) zusätzlich über zumindest einen Drosselquerschnitt (45) mit der Hydraulikmittelleitung (24) verbunden ist, wobei der Drosselquerschnitt (45) im wesentlichen blendenförmig ausgebildet ist.

3. Ventiltrieb nach Anspruch 1 oder 2, **dadurch gekennzeichnet, dass** der Kolben (13) eine hohlzylindrische Ausnehmung (30) aufweist, in der eine hydraulische Ventilspielausgleichsvorrichtung (29) angeordnet ist.

4. Ventiltrieb nach Anspruch 1, **dadurch gekennzeichnet, dass** die zweite Endposition (B) des Kolbens (13) durch Anschlagmittel (37) definiert ist.

5. Ventiltrieb nach Anspruch 1, **dadurch gekennzeichnet, dass** das Gehäuse (15) über wenigstens eine Auslassöffnung (43) verfügt, die den Druckraum (21) mit einer Ablaufleitung (44) für das Hydraulikmittel verbindet, wenn in der zweiten Endposition (B) des Kolbens (13) die Auslassöffnung (43) aufgrund Überdeckung durch die Außenmantelfläche (16) des Kolbens (13) höchstens teilweise versperrt ist.

6. Ventiltrieb nach Anspruch 1, **dadurch gekennzeichnet, dass** das Absperrmittel (20) ein Kugelrückschlagventil (22) ist.

7. Ventiltrieb nach Anspruch 3, **dadurch gekennzeichnet, dass** der Kolben (13) in einem Schwenklager (4) angeordnet ist, das einen Schlepphebel (5) auf einem im Kolben (13) längsbeweglich geführten Ausgleichskolben (31) der hydraulischen Ventilspielausgleichsvorrichtung (29) schwenkbar lagert.

8. Ventiltrieb nach Anspruch 7, **dadurch gekennzeichnet, dass** in den Schlepphebel (5) eine drehbar gelagerte Rolle (7) als Anlauffläche (8) zum Nocken (9) integriert ist.

9. Ventiltrieb nach Anspruch 1, **dadurch gekennzeichnet, dass** das Gaswechselventil (6) zumindest einen Sekundärhub während einer Grundkreisphase (11) des Nockens (9) durchführt.

10. Ventiltrieb nach Anspruch 9, **dadurch gekennzeichnet, dass** das Gaswechselventil (6) ein Auslassventil der Brennkraftmaschine ist.

11. Ventiltrieb nach Anspruch 9, **dadurch gekennzeichnet, dass** das Gaswechselventil (6) ein Einlassventil der Brennkraftmaschine ist.

12. Ventiltrieb nach Anspruch 1, **dadurch gekennzeichnet, dass** das Hydraulikmittel Schmieröl der Brennkraftmaschine ist.

## Claims

1. Valve drive (1) of an internal combustion engine for actuating a gas exchange valve (6), the movement of which follows a stroke of a cam (9) and also a stroke, which is superposed on the stroke of the cam (9) and independent of the stroke of the cam (9), of a hydraulic force-exerting device (12) by virtue of a piston (13) of the force-exerting device (12) being movable relative to a housing (15) of the force-exerting device (12) from a first end position (A) into a second end position (B) by a supply, that varies over time, of a hydraulic medium adjustable in pressure from a hydraulic medium line (24) into a pressure chamber (21) formed by the piston (13) and by the housing (15), **characterized in that** the pressure chamber (21) is connected to the hydraulic medium line (24) both via a shut-off means (20) which is arranged in the housing (15) and which opens toward the pressure chamber (21) and also via at least one passage (26) in the housing (15), the passage (26) being at least partially blocked on account of its being covered by an outer lateral surface (16) of the piston (13) in the first end position (A) thereof.

2. Valve drive according to Claim 1, **characterized in that** the pressure chamber (21) is additionally connected to the hydraulic medium line (24) via at least one throttle cross section (45), the throttle cross section (45) being designed substantially in the form of an orifice.

3. Valve drive according to Claim 1 or 2, **characterized in that** the piston (13) has a hollow cylindrical recess (30) in which a hydraulic valve play compensating device (29) is arranged.

4. Valve drive according to Claim 1, **characterized in that** the second end position (B) of the piston (13) is defined by stop means (37).

5. Valve drive according to Claim 1, **characterized in that** the housing (15) has at least one outlet opening (43) which connects the pressure chamber (21) to a discharge line (44) for the hydraulic medium when, in the second end position (B) of the piston (13), the outlet opening (43) is at most partially blocked as a result of its being covered by the outer lateral surface (16) of the piston (13).

6. Valve drive according to Claim 1, **characterized in that** the shut-off means (20) is a non-return ball valve (22).

7. Valve drive according to Claim 3, **characterized in that** the piston (13) is arranged in a pivot bearing (4) which serves to pivotably mount a rocker arm (5) on a compensating piston (31), which is guided in a longitudinally movable manner in the piston (13), of the hydraulic valve play compensating device (29).

8. Valve drive according to Claim 7, -**characterized in that** a rotatably mounted roller (7) is integrated, as a run-on surface (8) for the cam (9), in the rocker arm (5).

9. Valve drive according to Claim 1, **characterized in that** the gas exchange valve (6) performs at least one secondary stroke during a base circle phase (11) of the cam (9).

10. Valve drive according to Claim 9, **characterized in that** the gas exchange valve (6) is an outlet valve of the internal combustion engine.

11. Valve drive according to Claim 9, **characterized in that** the gas exchange valve (6) is an inlet valve of the internal combustion engine.

12. Valve drive according to Claim 1, **characterized in that** the hydraulic medium is lubricating oil of the internal combustion engine.

## Revendications

1. Commande de soupape (1) d'un moteur à combustion interne pour l'actionnement d'une soupape d'échange de gaz (6), dont le mouvement suit une course d'une came (9) ainsi qu'une course d'un dispositif d'application de force hydraulique (12) indépendante de la course de la came (9) et superposée à la course de la came (9), en ce qu'un piston (13) du dispositif d'application de force (12) peut être déplacé par rapport à un boîtier (15) du dispositif d'application de force (12) d'une première position de fin de course (A) jusqu'à une deuxième position de fin de course (B) par apport variable dans le temps d'un fluide hydraulique de pression réglable depuis une conduite de fluide hydraulique (24) dans un espace de pression (21) formé par le piston (13) et par le boîtier (15), **caractérisée en ce que** l'espace de pression (21) est connecté à la conduite de fluide hydraulique (24) à la fois par le biais d'un moyen de blocage (20) disposé dans le boîtier (15) et s'ouvrant vers l'espace de pression (21) et par le biais d'au moins un passage (26) dans le boîtier (15), le passage (26) étant au moins en partie bloqué du fait du recouvrement par une surface d'enveloppe extérieure (16) du piston (13) dans sa première position de fin de course (A).

2. Commande de soupape selon la revendication 1, **caractérisée en ce que** l'espace de pression (21) est en outre connecté à la conduite de fluide hydraulique (24) par le biais d'au moins une section d'étranglement (45), la section d'étranglement (45) étant réalisée essentiellement en forme de diaphragme.

3. Commande de soupape selon la revendication 1 ou 2, **caractérisée en ce que** le piston (13) présente un évidement cylindrique creux (30) dans lequel est disposé un dispositif de compensation hydraulique du jeu de la soupape (29).

4. Commande de soupape selon la revendication 1, **caractérisée en ce que** la deuxième position de fin de course (B) du piston (13) est définie par des moyens de butée (37).

5. Commande de soupape selon la revendication 1, **caractérisée en ce que** le boîtier (15) dispose d'au moins une ouverture de sortie (43) qui relie l'espace de pression (21) à une conduite d'écoulement (44) pour le fluide hydraulique, lorsque l'ouverture de sortie (43) est au plus partiellement bloquée du fait du recouvrement par la surface d'enveloppe extérieure (16) du piston (13) lorsque le piston (13) est dans la deuxième position de fin de course (B).

6. Commande de soupape selon la revendication 1, **caractérisée en ce que** le moyen de blocage (20) est un clapet anti-retour sphérique (22).

7. Commande de soupape selon la revendication 3, **caractérisée en ce que** le piston (13) est disposé dans un palier pivotant (4), qui supporte de manière pivotante un levier culbuteur (5) sur un piston de compensation (31) du dispositif de compensation hydraulique du jeu de la soupape (29), guidé de manière déplaçable longitudinalement dans le piston (13).

8. Commande de soupape selon la revendication 7, **caractérisée en ce qu'**un rouleau (7) monté rotatif dans le levier culbuteur (5) est intégré sous forme de surface d'entrée (8) vers la came (9).

9. Commande de soupape selon la revendication 1, **caractérisée en ce que** la soupape d'échange de gaz (6) effectue au moins une course secondaire pendant une phase de cercle de base (11) de la came (9).

10. Commande de soupape selon la revendication 9, **caractérisée en ce que** la soupape d'échange de gaz (6) est une soupape d'échappement du moteur à combustion interne.

11. Commande de soupape selon la revendication 9, **caractérisée en ce que** la soupape d'échange de gaz (6) est une soupape d'admission du moteur à combustion interne.

12. Commande de soupape selon la revendication 1, **caractérisée en ce que** le fluide hydraulique est de l'huile de lubrification du moteur à combustion interne.
